# EUROPÄISCHE PATENTSCHRIFT

(11) **EP 2 363 635 B1**
(45) Veröffentlichungstag und Bekanntmachung des Hinweises auf die Patenterteilung: **10.02.2016**
(21) Anmeldenummer: 10155545.6
(22) Anmeldetag: 04.03.2010
(51) Int. Cl.: F21S 8/10, F21V 17/00

(54) **Lampenaufnahme für Scheinwerfer**
Lamp holder for headlights
Prise de lampe pour phare

(43) Veröffentlichungstag der Anmeldung: 07.09.2011
(73) Patentinhaber: Hella KGaA Hueck & Co., 59552 Lippstadt (DE)
(72) Erfinder: Döring, Berthold, 59457, Werl-Büderich (DE)

(56) Entgegenhaltungen:
- EP-A1- 0 810 400
- EP-A2- 1 679 472
- DE-A1- 10 008 047
- DE-U1-202004 014 692
- US-A- 4 682 274
- US-A1- 2002 067 614

## Beschreibung

Die Erfindung betrifft eine Lampenaufnahme für Scheinwerfer, nach dem Oberbegriff des Patentanspruches 1.

Aus der EP 1 801 494 B1 ist eine Lampenaufnahme für Scheinwerfer bekannt, die einen rohrförmigen Fassungskörper aus einem elektrisch leitenden Material umfasst, der sich in einem Bereich zwischen einem Reflektor und einem Zündgerät für die Lampe erstreckt. Dem rohrförmigen Fassungskörper sind Befestigungsmittel zugeordnet zur Arretierung der Lampe in der Montageposition. Darüber hinaus umfasst die Lampenaufnahme ein Ringelement, das eine radiale Aufnahmefläche aufweist zur Aufnahme eines Sockels der Lampe. Um die Abstrahlung eines elektromagnetischen Feldes zu verhindern, ist an dem rohrförmigen Fassungskörper eine axial verlaufende Kralle befestigt, die in der Montageposition ein elektrisch leitendes Gehäuse des Zündgerätes kontaktiert. Auf diese Weise ist eine durchgehende elektrisch leitende Fläche zwischen dem Reflektor und dem Zündgerät gewährleistet. Nachteilig an der bekannten Lampenaufnahme ist, dass zu Abschirmzwecken zusätzliche elektrisch leitende Krallenelemente an dem rohrförmigen Fassungskörper befestigt werden müssen.

Die DE 100 08 047 A1 offenbart eine Lampenaufnahme mit einem rohrförmigen Fassungskörper sowie eine diese überstülpende Schürze eines Lampensteckers. Kontaktfedern dienen zur Befestigung der Schürze an dem stirnseitig an einem Reflektor eingesteckten rohrförmigen Fassungskörper. Axial von dem rohrförmigen Fassungskörper abstehende Kontaktfedern sind nicht vorgesehen.

Aus der EP 1 679 472 A2 ist eine Lampenaufnahme für Scheinwerfer bekannt, die über einen rohrförmigen Fassungskörper sowie ein Ringelement zur Befestigung einer Lampe an einem Reflektor verfügt. Der rohrförmige Fassungskörper weist zum einen eine Mehrzahl von in Umfangsrichtung angeordneten Kontaktfedern zum Anlegen an ein Zündgerät einer Lampe des Scheinwerfers und zum anderen Kontaktfedern zum Befestigen an einem Reflektor auf. Das Ringelement ist koaxial zu dem rohrförmigen Fassungskörper angeordnet und über Rastelemente auf einer Außenseite des rohrförmigen Fassungskörpers angebracht. Zur Befestigung ist ein inneres Ringelement erforderlich, auf dem der rohrförmige Fassungskörper aufgebracht ist. Zusätzlich ist ein äußeres Ringelement erforderlich dass über Rastelemente mit dem rohrförmigen Fassungskörper und über eine Arretierung mit dem inneren Ringelement verbunden ist.

Aufgabe der vorliegenden Erfindung ist es daher, eine Lampenaufnahme für Scheinwerfer derart weiterzubilden, dass zum einen auf einfache Weise eine sicher und zuverlässige Abschirmung vor elektromagnetischer Abstrahlung und zum anderen eine platzsparende Festlegung der Lampe an dem rohrförmigen Fassungskörper gewährleistet ist.

Zur Lösung dieser Aufgabe weist die Erfindung die Merkmale des Patentanspruches 1 auf.

Nach der Erfindung ist der rohrförmige Fassungskörper stirnseitig derart geformt, dass auf einer dem Reflektor zugewandten Seite eine Mehrzahl von in Umfangsrichtung verteilt angeordneten ersten Kontaktfedern und auf einer dem Zündgerät zugewandten Seite eine Mehrzahl von in Umfangsrichtung verteilt angeordneten zweiten Kontaktfedern angeordnet bzw. geformt sind. Der rohrförmige Fassungskörper ermöglicht somit eine direkte und sichere elektrisch leitende Verbindung zum Reflektor einerseits und zum Zündgerät andererseits. Die Kontaktfedern liegen vorzugsweise kranzartig in Umfangsrichtung an dem Reflektor bzw. Zündgerät an.

Nach der Erfindung sind die umlaufenden ersten Kontaktfedern und/oder die umlaufenden zweiten Kontaktfedern einstückig mit einem Zylinderabschnitt des rohrförmigen Fassungskörpers verbunden. Vorteilhaft lassen sich die Herstellungskosten reduzieren, insbesondere dann, wenn der rohrförmige Fassungskörper aus einem gerollten Federstahlblech besteht. Vorteilhaft kann der Fassungskörper mit seinem Zylinderabschnitt auf einen Scheitelansatzbereich des Reflektors aufgesteckt und vorzugsweise lösbar mit demselben verbunden werden. Die nachgiebig ausgebildeten ersten Kontaktfedern ermöglichen eine sichere elektrische Verbindung zwischen dem Fassungskörper und zumindest einem metallischen Abschnitt des Reflektors.

Nach der Erfindung weist der rohrförmige Fassunoskörper mindestens eine Ausnehmung zur Aufnahme einer Haltefeder, mittels derer die Lampe in der Montagestellung relativ zum Fassungskörper festlegbar ist. Vorteithaft kann hierdurch eine platzsparende Festlegung erfolgen, da die Haltefeder vorzugsweise in dem Zylinderabschnitt des Fassungskörpers integriert angeordnet ist.

Nach der Erfindung weist der Zylinderabschnitt des rohrförmigen Fassungskörpers mindestens ein Rastelement auf, so dass der Rohrkörper lösbar an dem Ringelement befestigbar ist.

Nach einer Weiterbildung der Erfindung ist das Ringelement aus einem Kunststoffmaterial hergestellt, das in einem Scheitelbereich des Reflektors an demselben angeformt ist. Vorteilhaft können hierdurch auf einfache Weise entsprechende Nasen bzw. Erhebungen und dergleichen ausgeformt werden, die eine zentrierte Lage der Lampe bzw. des Zündgerätes in Relation zu dem Reflektor ermöglicht.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Fig. 1: eine perspektivische Rückansicht einer Lampenaufnahme in einer Montageposition, bei der die Lampe mittels einer Haltefeder arretiert ist,
- Fig. 2: eine perspektivische Rückansicht der Lampenaufnahme, bevor die Lampe zusammen mit dem Zündgerät an die Lampe aufgesetzt wird,
- Fig. 3: eine Rückansicht eines Reflektors, an dessen Scheitelbereich ein Ringelement mit ringförmig verteilt angeordneten Nasen angespritzt ist,
- Fig. 4: eine Vorderansicht des Reflektors mit einer innenseitig eingespritzten Kunststofflichtfläche sowie den am Scheitelbereich angespritzten Ringelement und
- Fig. 5: eine perspektivische Darstellung eines rohrförmigen Fassungskörpers der Lampenaufnahme.

Eine erfindungsgemäße Lampenaufnahme 1 wird vorzugsweise in Kraftfahrzeugen und dort in Scheinwerfern eingesetzt. Im vorliegenden Ausführungsbeispiel weist die Lampenaufnahme 1 zum einen ein aus einem Kunststoffmaterial hergestelltes Ring-element 2 auf, das in einem Scheitelbereich 3 eines Reflektors 4 an denselben angeformt bzw. angespritzt ist. Das Ringelement 2 weist eine Mehrzahl von in axialer und/oder in radialer Richtung abragende Nasen 7 auf, die eine lagerichtige Positionierung des Sockels einer fest mit einem Zündgerät 6 verbundenen Lampe bzw. des Zündgerätes 6 an dem Reflektor 4 in der Montageposition ermöglichen.

Zum anderen weist die Lampenaufnahme 1 einen rohrförmigen Fassungskörper 8 auf, der aus einem elektrisch leitenden Material besteht. Der rohrförmige Fassungskörper 8 weist einen Zylinderabschnitt 9 auf, der in Umfangsrichtung verteilt eine Anzahl von Rastelementen 10 aufweist, die mit außenseitig an dem Ringelement 2 angeordneten Gegenrastelementen 11 zusammenwirken, so dass der Fassungskörper 8 an dem Ringelement 2 lösbar befestigt ist. Vorzugsweise hintergreifen die Rastelemente 10 des Zylinderabschnitts 9 eine Kante des Gegenrastelementes 11, so dass der rohrförmige Fassungskörper 8 in der Montageposition klemmend an dem Ringelement 2 bzw. dem Reflektor 4 befestigt ist.

Der Zylinderabschnitt 9 weist darüber hinaus Schlitze 12 (schmale Ausnehmungen) auf, so dass eine Haltefeder 13 als Befestigungsmittel aufgenommen und zwischen einer Arretier- und Nichtarretierposition verstellt werden kann zum Arretieren der Lampe bzw. des Zündgerätes 6 an dem rohrförmigen Fassungskörper 8.

Der rohrförmige Fassungskörper 8 besteht aus einem Metallwerkstoff, vorzugsweise aus einem gerollten Federstahlblechmaterial, der topfförmig ausgebildet ist.

Auf einer dem Reflektor 4 zugewandten Seite weist der rohrförmige Fassungskörper 8 eine Mehrzahl von in Umfangsrichtung verteilt angeordneten ersten Kontaktfedern 14 auf, die in der Montageposition unter Vorspannung an einer elektrisch leitenden Außenfläche 15 (elektrisch leitender Abschnitt) des Reflektors 4 anliegen. Die ersten Kontaktfedern 14 sind jeweils schnabelförmig ausgebildet und erstrecken sich jeweils unter einem spitzen Winkel nach außen geneigt bzgl. einer Längsachse L des Fassungskörpers 8. Über relativ schmale Verbindungsstege 16 sind die ersten Kontaktfedern 14 mit dem Zylinderabschnitt 9 derart verbunden, dass sie in radialer Richtung nachgiebig ausgebildet sind und in der Montageposition im Wesentlichen flächig an der Außenfläche 15 des Reflektors 4 anliegen.

Nach einer alternativen Ausführungsform der Erfindung können sich die ersten Kontaktfedern 14 auch im Wesentlichen in Axialrichtung erstrecken. Eine solche Ausführung der ersten Kontaktfedern 14 bietet sich bei Anlage an einem konzentrischen Stutzen des Reflektors 4 an.

Auf einer dem Zündgerät 6 zugewandten Seite des rohrförmigen Fassungskörpers 9 ist eine Mehrzahl von in Umfangsrichtung verteilt angeordneten zweiten Kontaktfedern 17 angeordnet, die im Wesentlichen in Radialrichtung verlaufen. Die zweiten Kontaktfedern 17 sind über jeweils einen Verbindungssteg 18 mit dem Zylinderabschnitt 9 verbunden. Die zweiten Kontaktfedern 17 weisen eine kleinere Kontaktfläche auf als die ersten Kontaktfedern 14. Die zweiten Kontaktfedern 17 stützen sich in der Montagestellung an einer Radialwand 19 des Zündgerätes 6 ab, so dass eine durchgehende elektrisch leitende Verbindung zwischen einem elektrisch leitenden Gehäuse 20 des Zündgerätes 6 und der elektrisch leitenden Außenfläche 15 des Reflektors 4 besteht. Eine unerwünschte elektromagnetische Abstrahlung nach außen hin kann somit verhindert werden.

Die ersten Kontaktfedern 14 und die zweiten Kontaktfedern 17 sind einstückig mit dem Zylinderabschnitt 9 des rohrförmigen Fassungskörpers 8 verbunden. Sie erstrecken sich jeweils ringförmig um die Längsachse L des Fassungskörpers 8.

Der Reflektor 4 weist einen metallischen Basiskörper auf, der mit einem Kunststoffmaterial im Scheitelbereich 3 desselben außenseitig zur Bildung des Ringelementes 2 umspritzt und zum anderen innenseitig zur Bildung einer verspiegelten Kunststofflichtfläche angespritzt ist.

Das Ringelement 2 weist ein zentrales Fassungsloch 21 zum Durchstecken der Lampe auf. Von einer radialen Basisseite erheben sich in axialer Richtung und/oder radialer Richtung drei verteilt angeordnete erste Nasen 7' zur axialen Auflage des Zündgerätes 6 an dem Ringelement 2. Darüber hinaus sind zwei ca. um 90° zueinander versetzt angeordnete zweite Nasen 7" vorgesehen zur vertikalen Positionierung des Zündgerätes 6 relativ zu der Lampenaufnahme 1. Die zweiten Nasen 7" sind prismenförmig ausgebildet und erweitern sich in radialer Richtung nach innen. Darüber hinaus sind eine vierte Nase 22 zur Kodierung und eine fünfte Nase 23 als Verdrehschutz ausgeformt.

Vorzugsweise sind die ersten Kontaktfedern 14 und die zweiten Kontaktfedern 17 gleich verteilt in Umfangsrichtung angeordnet.

Die Mehrzahl von zweiten Kontaktfedern 17 bildet einen Bodenkranz, mittels dessen sich der rohrförmige Fassungskörper 8 an der Radialwand 19 des Zündgerätes 6 abstützen kann.

Vorzugsweise sind die Schlitze 12 relativ schmal ausgebildet, so dass die Abschirmwirkung verbessert wird.

Zur lagerichtigen radialen Positionierung des Zündgerätes 6 ragt von dem Zylinderabschnitt 9 auf einer dem Zündgerät 6 zugewandten Seite eine Axialfeder 24 ab, die sich in der Montageposition auf einer oberen Seitenwand 25 des Zündgerätes 6 abstützt. Die Axialfeder 24 ist vorzugsweise mit einem Lappen 26 verbunden, der mittels Durchzugsnietung 27 mit dem Zylinderabschnitt 9 des rohrförmigen Fassungskörpers 8 verbunden ist.

### Bezugszeichenliste

- 1: Lampenaufnahme
- 2: Ringelement
- 3: Scheitelbereich
- 4: Reflektor
- 6: Zündgerät
- 7: Nasen
- 8: Fassungskörper
- 9: Zylinderabschnitt
- 10: Rastelement
- 11: Gegenrastelement
- 12: Schlitze
- 13: Haltefeder
- 14: erste Kontaktfeder
- 15: Außenfläche
- 16: Verbindungssteg
- 17: zweite Kontaktfeder
- 18: Verbindungssteg
- 19: Radialwand
- 20: Gehäuse
- 21: Fassungsloch
- 22: vierte Nase
- 23: fünfte Nase
- 24: Axialfeder
- 25: Seitenwand
- 26: Lappen
- 27: Durchzugsnietung
- L: Lampenachse

## Patentansprüche

1. Lampenaufnahme für Scheinwerfer, insbesondere eines Fahrzeugs, mit einem eine radiale Aufnahmefläche aufweisenden Ringelement (2) zur Anlage eines Sockels der Lampe und mit einem rohrförmigen Fassungskörper (8) aus einem elektrisch leitenden Material, der sich in der Montageposition der Lampe zwischen einem elektrisch leitenden Abschnitt eines Reflektors (4) und einem elektrisch leitenden Gehäuse (20) eines Zündgerätes (6) für die Lampe erstreckt, wobei dem rohrförmige Fassungskörper (8) Befestigungsmittel zur Arretierung der Lampe in der Montageposition zugeordnet sind, und wobei der rohrförmige Fassungskörper (8) zum einen auf einer dem Reflektor (4) zugewandten Seite eine Mehrzahl von in Umfangsrichtung verteilt angeordneten ersten Kontaktfedern (14) und zum anderen auf einer dem Zündgerät (6) zugewandten Seite eine Mehrzahl von in Umfangsrichtung verteilt angeordneten zweiten Kontaktfedern (17) aufweist, wobei die ersten Kontaktfedern (14) und/oder die zweiten Kontaktfedern (17) ringförmig um eine Längsachse (L) des rohrförmigen Fassungskörpers (8) angeordnet sind, wobei die ersten Kontaktfedern (14) in Axialrichtung oder unter einem spitzen Winkel radial nach außen geöffnet verlaufen zur Abstützung des rohrförmigen Fassungskörpers (8) an einer Außenfläche (15) des Reflektors (4) und wobei die zweiten Kontaktfedern (17) in radialer Richtung verlaufen zur Abstützung des rohrförmigen Fassungskörpers (8) an einer Radialwand (19) des Zündgerätes (6), **dadurch gekennzeichnet, dass** der rohrförmige Fassungskörper (8) mindestens eine Ausnehmung (12) aufweist zur Aufnahme einer Haltefeder (13), mittels derer die Lampe in der Montagestellung relativ zum rohrförmigen Fassungskörper (8) festlegbar ist und dass einer Zylinderabschnitt (9) des rohrförmigen Fassungskörpers (8) mindestens ein Rastelement (10) aufweist zur lösbaren Befestigung des rohrförmigen Fassungskörpers (8) an dem Ringelement (2), wobei das Rastelement (10) mit einem außenseitig an dem Ringelement (2) angeordneten Gegenrastelement (11) zusammenwirkt.

2. Lampenaufnahme nach Anspruch 1, **dadurch gekennzeichnet, dass** die ersten Kontaktfedern (14) und/oder die zweiten Kontaktfedern (17) einstückig mit einem Zylinderabschnitt (9) des rohrförmigen Fassungskörpers (8) verbunden sind.

3. Lampenaufnahme nach Anspruch 1 oder 2, **dadurch gekennzeichnet, dass** der rohrförmige Fassungskörper (8) aus einem Blechmaterial hergestellt ist.

4. Lampenaufnahme nach einem der Ansprüche 1 bis 3, **dadurch gekennzeichnet, dass** das Ringelement (2) aus einem Kunststoffmaterial besteht und dass das Ringelement (2) in einem Scheitelbereich (3) des Reflektors (4) an demselben angeformt ist.

5. Lampenaufnahme nach einem der Ansprüche 1 bis 4, **dadurch gekennzeichnet, dass** das Ringelement (2) eine Mehrzahl von in axialer und/oder radialer Richtung abragenden Nasen (7, 7', 7", 22, 23) aufweist zur lagerichtigen Anlage des Sockels der Lampe und/oder des Zündgerätes (6) an dem Reflektor (4).

6. Lampenaufnahme nach einem der Ansprüche 1 bis 5, **dadurch gekennzeichnet, dass** sich auf einer Zündgerät (6) zugewandten Seite des rohrförmigen Fassungskörpers (8) eine Axialfeder (24) abragt, die in der Montagestellung an einer Seitenwand (25) des Zündgerätes (6) aufliegt zur radialen Positionierung des Zündgerätes (6) relativ zu dem rohrförmigen Fassungskörper (8).

7. Lampenaufnahme nach einem der Ansprüche 1 bis 6, **dadurch gekennzeichnet, dass** der rohrförmige Fassungskörper (8) topfförmig ausgebildet ist, wobei die zweiten Kontaktfedern (17) einen Bodenkranz bilden.

## Claims

1. Lamp holder support for headlamp, in particular of a vehicle, having a ring element (2) with a radial reception surface for the resting on a socket of the lamp and with a tube-shaped lamp carrier body (8) made from an electrically conductive material extending in the installed position of the lamp between an electrically conductive section of a reflector (4) and an electrically conductive housing (20) of a ballast (6)for the lamp, wherein fastening means for the fastening of the lamp in the installed position are assigned to the tube-shaped lamp carrier body (8), and wherein the tube-shaped lamp carrier body (8) has, on one hand, a multitude of first contact springs (14) arranged over the circumference in a distributed manner on a side facing the reflector (4) and, on the other hand, a multitude of second contact springs (17) arranged over the circumference in a distributed manner on a side facing the ballast (6), wherein the first contact springs (14) and/ or the second contact springs (17) are arranged in a circular manner around a longitudinal axis (L) of the tube-shaped lamp carrier body (8), wherein the first contact springs (14) open up radially in the axial direction, or outwards at an acute angle to support the tube-shaped lamp carrier body (8) on an outside surface (15) of the reflector (4), and wherein the second contact springs (17) run in the radial direction to support the tube-shaped lamp carrier body (8) on a radial wall (19) of the ballast (6),
**characterized in that**
the tube-shaped lamp holder body (8) has at least one recess (12) for the reception of a retaining spring (13) by means of which the lamp can be fastened in the installed position relative to the tube-shaped lamp carrier body (8) and that one cylinder section (9) of the tube-shaped lamp carrier body (8) has at least one snap-fastening element (10) for the detachable fastening of the tube-shaped lamp carrier body (8) on the ring element (2), wherein the snap-fastening element (10) interacts with a mating snap-fastening element (11) arranged on the outside of the ring element (2).

2. Lamp holder support according to Claim 1, **characterized in that** the first contact springs (14) and / or the second contact springs (17) are connected in an integrally formed manner with a cylinder section (9) of the tube-shaped lamp carrier body (8).

3. Lamp holder support according to Claim 1 or 2, **characterized in that** the tube-shaped lamp carrier body (8) is made from a sheet-metal material.

4. Lamp holder support according to one of the Claims 1 to 3, **characterized in that** the ring element (2) is made from a plastic material and that the ring element is molded onto the reflector (4) in an apex of the same.

5. Lamp holder support according to one of the Claims 1 to 4, **characterized in that** the ring element (2) has a multitude of projections (7, 7', 7", 22, 23) protruding in the axial and / or radial direction for the positionally correct contact of the base of the lamp and / or the ballast (6) on the reflector (4).

6. Lamp holder support according to one of the Claims 1 to 5, **characterized in that** on a side of the tube-shaped lamp carrier body (8) facing the ballast (6), an axial spring (24) protrudes which in the installation position has contact with a side wall (25) of the ballast (6) for the radial positioning of the ballast (6) relative to the tube-shaped lamp carrier body (8).

7. Lamp holder support according to one of the Claims 1 to 6, **characterized in that** the tube-shaped lamp carrier body (8) is embodied in a pot-shaped manner, wherein the second contact springs (17) form a collar-shaped bottom contact face.

## Revendications

1. Logement de lampe pour projecteurs, surtout d'un véhicule, avec un élément annulaire (2) présentant une surface de support radiale pour l'appui d'un culot de la lampe et avec un corps de douille tubulaire (8) d'une matière électriquement conductrice qui s'étend en position de montage de la lampe entre une section électriquement conductrice d'un réflecteur (4) et un boîtier (20) électriquement conducteur d'un dispositif d'allumage (6) pour la lampe, des moyens de fixation pour le verrouillage de la lampe en position de montage étant attribués au corps de douille tubulaire (8) et le corps de douille tubulaire (8) présentant d'une part sur un côté orienté vers le réflecteur (4) une majorité des premiers ressorts de contact (14) disposés dans la direction circonférentielle et sur un côté orienté vers le dispositif d'allumage (6) une majorité des deuxièmes ressorts de contact (17) disposés dans la direction circonférentielle d'autre part, les premiers ressorts de contact (14) et/ou les deuxièmes ressorts de contact (17) étant disposés de manière annulaire autour d'un axe longitudinal (L) du corps de douille tubulaire (8), les premiers ressorts de contact (14) s'étendant dans la direction axiale ou sous un angle aigu ouvert radialement vers l'extérieur pour le support du corps de douille tubulaire (8) sur une surface extérieure (15) du réflecteur (4) et les deuxièmes ressorts de contact (17) s'étendant dans la direction radiale pour le support du corps de douille tubulaire (8) sur une paroi radiale (19) du dispositif d'allumage (6),
**caractérisé en ce que**
le corps de douille tubulaire (8) présente au moins un évidemment (12) pour le logement d'un ressort de maintien (13) par lequel la lampe peut être fixée en position de montage par rapport au corps de douille tubulaire (8) et qu'une section de cylindre (9) du corps de douille tubulaire (8) présente au moins un élément d'accrochage (10) pour la fixation amovible du corps de douille tubulaire (8) sur l'élément annulaire (2), l'élément d'accrochage (10) étant en interaction avec un contre-élément d'accrochage (11) disposé sur l'extérieur de l'élément annulaire (2).

2. Logement de lampe selon la revendication 1, **caractérisé en ce que** les premiers ressorts de contact (14) et/ou les deuxièmes ressorts de contact (17) sont reliés solidairement à la section du cylindre (9) du corps de douille tubulaire (8).

3. Logement de lampe selon la revendication 1 ou 2, **caractérisé en ce que** le corps de douille tubulaire (8) est fait d'un matériau en tôle.

4. Logement de lampe selon l'une des revendications 1 à 3, **caractérisé en ce que** l'élément annulaire (2) est fait d'un matériau plastique et que l'élément annulaire (2) dans une zone de sommet (3) du réflecteur (4) est surmoulé sur celui-ci.

5. Logement de lampe selon l'une des revendications 1 à 4, **caractérisé en ce que** l'élément annulaire (2) présente une majorité des ergots (7, 7', 7", 22, 23) dépassants dans une direction axiale et/ou radiale pour l'appui du culot de la lampe et/ou du dispositif d'allumage (6) dans la bonne position sur le réflecteur (4).

6. Logement de lampe selon l'une des revendications 1 à 5, **caractérisé en ce que** sur le côté orienté vers le dispositif d'allumage (6) du corps de douille tubulaire (8) un ressort axial (24) dépasse, qui s'appuie en position de montage sur une paroi latérale (25) du dispositif d'allumage (6) pour le positionnement radial du dispositif d'allumage (6) par rapport au corps de douille tubulaire (8).

7. Logement de lampe selon l'une des revendications 1 à 6, **caractérisé en ce que** le corps de douille tubulaire (8) est réalisé en forme de pot, les deuxièmes ressorts de contact (17) formant une surface de contact disposée sous forme de couronne.
